# EUROPÄISCHE PATENTSCHRIFT

(11) **EP 1 359 257 B1**
(45) Veröffentlichungstag und Bekanntmachung des Hinweises auf die Patenterteilung: **06.07.2005**
(21) Anmeldenummer: 03009634.1
(22) Anmeldetag: 29.04.2003
(51) Int. Cl.: E02D 3/12

(54) **Bohrvorrichtung und Verfahren zum Erstellen einer Bohrung im Boden**
Drill and method for drilling the soil
Disposif et méthode pour forer dans le sol

(30) Priorität: 02.05.2002 DE 10219742; 14.01.2003 DE 10301072
(43) Veröffentlichungstag der Anmeldung: 05.11.2003
(73) Patentinhaber: BAUER Maschinen GmbH, 86529 Schrobenhausen (DE)
(72) Erfinder: Stötzer, Erwin, Dipl.-Ing., Wirtsch.-Ing., 86551 Aichach (DE)
(74) Vertreter: Wunderlich, Rainer, Dipl.-Ing.

(56) Entgegenhaltungen:
- US-A- 4 909 675
- PATENT ABSTRACTS OF JAPAN vol. 1996, no. 05, 31. Mai 1996 (1996-05-31) -& JP 08 027772 A (NIPPON CONCRETE IND CO LTD), 30. Januar 1996 (1996-01-30)
- PATENT ABSTRACTS OF JAPAN vol. 005, no. 033 (M-057), 28. Februar 1981 (1981-02-28) -& JP 55 159017 A (KAWASAKI HEAVY IND LTD), 10. Dezember 1980 (1980-12-10)
- PATENT ABSTRACTS OF JAPAN vol. 1999, no. 02, 26. Februar 1999 (1999-02-26) -& JP 10 292362 A (TAKENAKA DOBOKU CO LTD), 4. November 1998 (1998-11-04)

## Beschreibung

Die Erfindung betrifft eine Bohrvorrichtung gemäß dem Oberbegriff des Anspruchs 1 sowie ein Verfahren zum Erstellen einer Bohrung im Boden gemäß dem Oberbegriff des Anspruchs 5.

Im Tiefbau ist die Errichtung von Umschließungswänden oder Gründungselementen im Boden bekannt, bei welchen im Boden nebeneinanderliegende Bohrungen eingebracht werden, welche zusammen einen schlitzförmigen Bohrraum bilden. Dieser wird in der Regel gleichzeitig mit dem Niederbringen der Bohrung mit einer aushärtbaren Suspension verfüllt. Diese Suspension wird zumindest mit einem Teil des zerkleinerten Bodenmaterials vermischt, wobei diese Materialmischung im ausgehärteten Zustand die Umschließungswand bzw. das Gründungselement im Boden bildet.

Aus der DE 693 31 552 T2 und der US 4,909,675 sind gattungsgemäße Bohrvorrichtungen mit mindestens drei nebeneinander angeordneten, drehend antreibbaren Bohrsträngen mit jeweils einer Schneideinrichtung an ihrem bodenseitigen Ende und mindestens einem Joch bekannt. Das bodenseitige Ende des mittleren Bohrstranges ist mit einem Versatz zu den äußeren Bohrsträngen angeordnet. In dem Joch sind die Bohrstränge drehbar gelagert und miteinander gekoppelt. Diese Bohrvorrichtungen erlauben ein rotierendes Antreiben und gleichzeitiges Absenken der nebeneinander angeordneten Bohrstränge, was ein besonders wirtschaftliches Erstellen einer Bohrwand erlaubt.

Für eine durchgehende Bohrwand ist es in der Regel erforderlich, dass sich die Bohrradien der angrenzenden Bohrstränge überschneiden. Um eine Kollision der einzelnen Schneideinrichtungen der Bohrstränge zu vermeiden, müssen die Schneideinrichtungen der einzelnen Bohrstränge axial zueinander versetzt angeordnet werden. Weiterhin ist es gerade bei größeren Bohrtiefen erforderlich, dass die einzelnen Bohrstränge in ihrem unteren Bereich miteinander gekoppelt und so versteift werden. Dies geschieht üblicherweise durch ein sogenanntes Joch. Dies ist ein balkenförmiges Bauteil, in welchem die Bohrstränge drehbar gelagert und miteinander verbunden sind. Das Joch kann weiterhin die Aufgabe haben, eventuell verbliebene Bodenmaterialstege zwischen den angrenzenden Bohrungen zusätzlich abzuscheren und so bei der Zerkleinerung des Bodenmaterials mitzuwirken.

Der Bereich der Bohrstränge von der Bohrspitze bis zum Joch dient dabei der sogenannten Aufbereitung des Bodens, d.h. dem Zerkleinern des Bodenmaterials und der Zuführung der Suspension. Für das Zerkleinern des Bodenmaterials sind dabei nicht nur die eigentlichen Schneideinrichtungen zum Brechen und Abscheren des Bodens an der Spitze der Bohrstränge maßgeblich, sondern auch die angrenzenden Förderwendeln, welche eine nicht unerhebliche Scher- und damit Zerkleinerungswirkung auf das Bodenmaterial ausüben. In diesem Bereich unterhalb des Jochs wird auch die aushärtbare Suspension zugeführt.

In dem Bereich oberhalb des Jochs sind die Mischelemente angeordnet, welche für eine möglichst gute Vermischung und Homogenisierung der aushärtbaren Suspension mit dem zerkleinerten Bodenmaterial sorgen.

Um eine hochqualitative Bohrwand zu erstellen, ist in dem sogenannten Aufbereitungsbereich der Bohrvorrichtung eine möglichst gleichmäßige Zerkleinerung des Bodenmateriales von entscheidender Bedeutung. Um eine möglichst gleichmäßige Zerkleinerung des Bodenmateriales durch alle drei Bohrstränge im Aufbereitungsbereich zu gewährleisten, muss zwischen den axial zueinander versetzten Bohrspitzen und dem Joch ein ausreichender Platz verbleiben. Andererseits ist es für eine gute Versteifung und damit für einen höheren Bohrfortschritt vorteilhaft, wenn das Versteifungsjoch möglich nahe an den Bohrspitzen angeordnet ist.

Eine weitere Bohrvorrichtung geht aus der JP-A-10292362 hervor. Diese bekannte Bohrvorrichtung weist ebenfalls drei nebeneinander angeordnete, drehend antreibbare Bohrstränge auf, die an ihrem bodenseitigen Ende über ein Joch miteinander gekoppelt sind. Ferner offenbart die JP-A-08027772 ein Bodenbearbeitungsgerät mit zwei versetzt angeordneten Bohrsträngen, die über ein verschränktes Joch miteinander verbunden sind.

Eine weitere Vorrichtung und ein Verfahren zum Erstellen von Bohrungen sind aus der DE 42 19 150 C1 bekannt. Bei diesem bekannten Verfahren wird eine Bohrschnecke korkenzieherartig in das Erdreich eingedreht. Ab einer bestimmten Tiefe wird der Vortrieb der Bohrschnecke gestoppt, wobei die Bohrschnecke jedoch weiter drehend angetrieben wird. Hierdurch erfolgt ein Abscheren und Zerkleinern des Bodens. Das zerkleinerte Bodenmaterial wird entlang der Förderschnecke in einen oberen Bereich innerhalb des Bohrloches gefördert, wobei das gleichzeitige Zuführen einer aushärtbaren Suspension diese mit dem zerkleinerten Bodenmaterial vermischt wird. Durch diese Mischung entsteht ein zylindermantelförmiger Filterkuchen um die Bohrungswandung herum. Dieser dient als ein zylinderförmiger Stützmantel, mit welchem die Eigenschaften der erstellten Gründungssäulen hinsichtlich Festigkeit und Tragfähigkeit verbessert werden.

Der Erfindung liegt die **Aufgabe** zugrunde, eine Bohrvorrichtung und ein Verfahren zu schaffen, mit welchen Bohrungen für qualitativ besonders hochwertige Gründungselemente im Boden besonders wirtschaftlich und mit hoher Richtungsstabilität erstellt werden können.

Die Aufgabe wird durch eine Vorrichtung mit den Merkmalen des Anspruchs 1 bzw. durch ein Verfahren mit den Merkmalen des Anspruchs 5 gelöst. Bevorzugte Ausführungsformen sind in den jeweils abhängigen Ansprüchen angegeben.

Die erfindungsgemäße Bohrvorrichtung ist unter anderem dadurch gekennzeichnet, dass das Joch im Bereich des versetzten mittleren Bohrstranges eine Verschränkung in Richtung des Versatzes aufweist. Das Joch ist also nicht als ein gerader Balken ausgebildet, sondern weist entsprechend dem Versatz des mittleren Bohrstranges eine winkelförmige Versetzung, eine sogenannte Verschränkung auf. Dies erlaubt die Anordnung des Joches relativ nah an den Bohrspitzen, was zu einer guten Versteifung der Bohrstränge zueinander nahe der Schneideinrichtungen führt, an welchen die größten Drehmomente an den einzelnen Bohrsträngen angreifen. Gleichzeitig wird aber trotz des axialen Versatzes der Bohrstränge zueinander gerade in dem versetzten Bohrstrangbereich ein ausreichender Platz für den Aufbereitungsbereich gewährleistet, welcher für ein möglichst gleichmäßiges Zerkleinern des Bodenmateriales notwendig ist. Gegenüber einem herkömmlichen geraden Balkenjoch erlaubt die erfindungsgemäße Verschränkung einen vollständigen oder zumindest teilweisen Ausgleich der unterschiedlichen Bohrstranglängen im Aufbereitungsbereich. Der Abstand der Bohrspitzen zum Joch kann so trotz des axialen Versatzes der einzelnen Bohrstränge gleich oder zumindest annähernd ausgeglichen ausgebildet werden.

Aufgrund der ausgeglicheneren Arbeitslängen der Bohrstrang im Aufbereitungsbereich unterhalb des Jochs wird auch die Drehmomentbelastung und der Werkzeugverschleiß an den einzelnen Bohrsträngen vergleichmäßigt, was sich positiv auf den Wartungsaufwand auswirkt.

Der Versatz des mittleren Bohrstranges ist erfindungsgemäß so ausgebildet, dass dieser Bohrstrang axial kürzer als die äußeren Bohrstränge ist.

Nach der Erfindung ist vorgesehen, dass sich die Bohrradien der Schneideinrichtungen der einander angrenzenden Bohrstränge überschneiden. Dabei ist der Abstand der Mittenachsen der Bohrstränge zueinander kleiner als der Bohrungsdurchmesser der jeweiligen Schneideinrichtung. Je größer der Grad der Überschneidung, umso gleichmäßiger ist der Dickenverlauf innerhalb der erstellten Bohrungswand. Bei nur geringfügig überschneidenden Bohrradien können jedoch auch Schneidplatten an dem Joch ausgebildet sein, welche für eine möglichst konstante Bohrwandbreite sorgen.

Für eine besonders wirtschaftliche Erstellung von Bohrwänden oder Gründungselementen ist es nach der Erfindung vorteilhaft, dass eine Suspensionszuführung fur eine aushärtbare Suspension an mindestens einem der Bohrstränge vorgesehen ist. Vorzugsweise ist die Suspensionszuführung am mittleren Bohrstrang ausgebildet, welcher gegenüber den anderen Bohrsträngen insbesondere rückversetzt ist. Die Zuführung erfolgt über eine entsprechende Pumpeinrichtung über den rohrförmig ausgebildeten Bohrstrang, wobei der Austritt an oder in der Nähe der Bohrspitze erfolgt.

Nach der Erfindung ist es weiterhin bevorzugt, dass oberhalb des Jochs entlang der Bohrstränge Mischelemente zum Bilden eines Mischbereiches angeordnet sind. Die Mischelemente können Misch- oder Förderpaddel sein, welche im Wesentlichen radial von dem Bohrstrang abstehen. Diese sorgen dafür, dass die eingeleitete Suspension mit einem Teil des zerkleinerten Bodenmaterials vermengt und weitgehend homogenisiert wird.

Für eine möglichst gute Zerkleinerung des Bodenmaterials ist es erfindungsgemäß, dass im Anschluss an die Schneideinrichtung eine Förderwendel an dem jeweiligen Bohrstrang angeordnet ist, wodurch ein Aufbereitungsbereich unterhalb des Jochs gebildet ist. Die schneckenförmige Forderwendel dient dabei zum Abtransportieren des zerkleinerten Bodenmateriales von der Schneideinrichtung sowie zu einer weiteren Zerkleinerung des abgespanten Materials. Gleichzeitig erfolgt durch die Zuführung der Suspension ein erstes Vermischen, das sogenannte Aufbereiten der Mischung aus dem Bodenmaterial und der Suspension.

Die Förderwendel kann eine beliebige Länge aufweisen und auch aus Segmenten mit unterschiedlicher Steigung und Durchmesser aufgebaut sein. Eine besonders kompakte Anordnung wird nach der Erfindung dadurch erreicht, dass die Förderwendel nicht mehr als eine Ganghöhe aufweist. Bereits mit einer halben bis einer Ganghöhe wird ein zuverlässiger Abtransport des Bodenmaterials sowie ein gewünschter zusätzlicher Zerkleinerungseffekt erreicht.

Das erfindungsgemäße Verfahren ist unter anderem dadurch gekennzeichnet, dass die jeweiligen Aufbereitungsbereiche der einzelnen Bohrstränge unterhalb des Jochs durch eine Verschwenkung des Jochs in Richtung des Versatzes des mittleren Bohrstranges zumindest teilweise zueinander ausgeglichen werden. Hierdurch wird eine besonders gleichmäßige Zerkleinerung des Bodenmaterials erreicht, was für die Erstellung von Bohrwänden einen maßgeblichen Vorteil darstellt. Gleichzeitig kann das Joch sehr nah an den Bohrspitzen angeordnet werden, was zu einer guten Versteifung und damit einer hohen Richtungsstabilität beim Niederbringen der Bohrungen beiträgt.

Zur Erstellung von Bohrwänden mit einer möglichst gleichmäßigen Bohrwandbreite ist es erfindungsgemäß, dass die durch die Bohrstränge erstellten Bohrungen sich überschneiden.

Weiterhin ist es nach der Erfindung vorgesehen, dass in dem Aufbereitungsbereich unterhalb des Jochs Bodenmaterial zerkleinert wird und dass in einem Mischbereich oberhalb des Jochs mittels Mischelementen das zerkleinerte Bodenmaterial mit zugeführter Suspension vermengt wird. Das Joch stellt dabei die Trennung zwischen dem unteren Aufbereitungsbereich, welcher für die Zerkleinerung des Bodenmaterials maßgeblich ist, und dem Mischbereich dar, in welchem die Materialmischung eingestellt und homogenisiert wird.

Zur Kompensation der Drehmomenteinwirkung auf die Bohrvorrichtung ist es erfindungsgemäß, dass die beiden äußeren Bohrstränge in einer entgegengesetzten Drehrichtung angetrieben werden. Zur Erstellung einer möglichst homogenen Bohrwandmasse ist es erfindungsgemäß bevorzugt, dass die Suspensionszuführung über den mittleren Bohrstrang erfolgt.

Weiter ist es erfindungsgemäß, dass beim Ziehen der Bohrstränge Sand oder ein anderes Material in die Bohrung eingeblasen wird. Es kann sich hierbei um ein feinkörniges oder anderes, die Festigkeit der Säulen erhöhendes Material handeln, dessen Zuführung während des Mischvorganges und der Ausbildung der speziellen Auskleidung der Bohrungswand nicht erwünscht ist. Das Einblasen kann über einen der Bohrstränge, insbesondere über den zur Suspensionszuführung vorgesehenen Bohrstrang, erfolgen.

Bei dem erfindungsgemäßen Verfahren konnen die Bohrstränge mit einer kontinuierlichen Geschwindigkeit abgeteuft werden. Zur Verbesserung der Konsistenz der aushärtbaren Suspension zur Bildung der Gründungselemente ist es nach der Erfindung vorteilhaft, dass zum Vermischen die Bohrstränge in bestimmten Zeitabschnitten nach oben verfahren und wieder abgesenkt werden. Während der Zeitperioden des Abteufens kann dies jedoch in gleichmäßiger und kontinuierlicher Weise erfolgen, wobei hierbei durch die spezielle erfindungsgemäße Anordnung der Bohrvorrichtung bereits eine Vermischung des zerkleinerten Bodenmaterials erfolgen kann.

Die Erfindung sowie die sich hieraus ergebenden Vorteile werden im Zusammenhang mit bevorzugten Ausführungsbeispielen näher erläutert, welche schematisch in den beigefügten Zeichnungen dargestellt ist. In den Zeichnungen zeigen:
- Fig. 1: eine schematische Teilvorderansicht eines erfindungsgemäßen Bohrgerätes;
- Fig. 2: eine Seitenansicht des erfindungsgemäßen Bohrgerätes einschließlich einer zugehörigen Transporteinrichtung und
- Fig. 3: eine vergrößerte Detailansicht einer erfindungsgemäßen Bohrvorrichtung mit dem verschränkten Joch.

Gemäß den Figuren 1 und 2 ist ein Bohrgerät 1 zur Erstellung von Mörtelsaulen dargestellt. Dabei wird an einem senkrechten Mast 2, der auch in zwei Ebenen zur vertikalen Achse verschwenkbar ist, eine Bohrvorrichtung 3 angebracht. Auf einem längs des Bohrmastes 2 beweglichen Schlitten 4 befinden sich drei Drehantriebe 5', 5'', 5''', welche jeweils eine Antriebseinrichtung 6', 6'', 6''' besitzen. Die drei Drehantriebe 5', 5'', 5''' sind auf einem gemeinsamen Schlitten 4 befestigt und können nur gemeinsam längs des Mastes 2 bewegt werden.

An jeder Abtriebseinrichung 6', 6'', 6''' ist ein Bohrstrang 7', 7'', 7''' angeordnet. Bei diesen Bohrsträngen 7', 7'', 7''' handelt es sich im Wesentlichen um rohrförmige Bauteile, welche an ihren unteren, dem angedeuteten Bohrloch 8 zugewandten Enden Bohrspitzen 9', 9'', 9''' sowie jeweils eine Schneideinrichtung 10', 10'', 10''' zum Aufschneiden des Erdreichs aufweisen. An die Schneideinrichtungen 10', 10'', 10''' schließen sich Förderwendeln 11', 11'', 11''' an, welche höchstens ein bis drei Ganghöhen besitzen. Dabei übergreifen die Bohrwendeln 11', 11'' der beiden Bohrstränge 7', 7'' im voreilenden Bereich den mittleren Bohrstrang 7''' fast vollständig. In Höhe der Förderwendel 10''' des mittleren Bohrstranges 7''' haben die beiden äußeren Bohrstränge 7', 7'' eine Wendel mit einem geringeren Außendurchmesser. Diese dienen zum Abtransport des Bohrgutes aus dem Schneidbereich der Schneideinrichtung 10', 10''. Da sich die beiden äußeren Bohrstränge 7', 7'' in entgegengesetztem Sinne drehen, haben auch die Förderwendeln 10', 10'' einen entgegengesetzten Drehsinn.

Oberhalb der Förderwendeln 11', 11'', 11'''der drei Bohrstränge 7 befindet sich eine gemeinsame Führung 13 der drei Bohrstränge. Oberhalb der gemeinsamen Führung 13 sind an den Bohrsträngen 7', 7'', 7''' Paddel- oder Mischelemente 14 angebracht, welche das abgebohrte Bohrgut durchmischen. Diese Mischelemente 14 haben eine entsprechende Ausladung, um den Einwirkungsbereich jeweils zu übergreifen, da sie höhenmäßig übereinander angeordnet sind. Um den Wirkbereich der Paddel- oder Mischelemente 14 zu vergrößern, sind sie in einem bestimmten Winkel zur Horizontalebene angeordnet. Damit ist es möglich, eine Wand aus überschnittenen Mörtelsäulen herzustellen.

Die Länge des Mischbereiches auf den Bohrsträngen 7', 7'', 7''' besitzt einen kleineren Anteil an der Gesamtlänge der Bohrstränge, um genügend Drehmomente für die Durchmischung des Bodens aufbringen zu können. Oberhalb der Paddelanordnung befindet sich wiederum eine gemeinsame Führung 15 für die drei Bohrstangen. Diese Führung 15 sitzt beweglich auf den drei Bohrsträngen 7', 7'', 7''' und kann sich entlang der Restlänge der drei Bohrstränge bewegen. Die bewegliche Fuhrung 15 besitzt eine trichterförmige Ausformung 16, mit welcher sie beim Abbohren der Bohrstränge in eine trichterförmige Aufnahme 17 eingreift, welche starr am unteren Ende des Bohrmastes 2 befestigt ist. Dadurch werden die drei Bohrstränge wahrend des gesamten Abbohrvorganges geführt und können von der vorgesehenen Bohrrichtung nicht abweichen.

Die Zuführung der Suspension erfolgt entweder über den mittleren Bohrstrang 7''' oder über alle drei Bohrstränge 7', 7'', 7'''. Die Suspension wird dabei jeweils im Bereich der Spitzen 9', 9'',9''' dem Bohrgut zugeführt. Die Austrittsöffnungen für die Suspension befinden sich an dem mittleren Bohrstrang 7''' in dessen unterem Bereich. Alle Austrittsöffnungen sind gegen Verstopfung durch Bohrgut beim Abbohren geschützt und befinden sich in einem vor Bohrgut geschütztem Bereich.

Gemäß der vergrößerten Detaildarstellung von Fig. 3 ist die versetzte Anordnung des mittleren Bohrstranges 7''' gegenüber den beiden äußeren Bohrsträngen 7', 7'' näher dargestellt. Alle drei Bohrstränge 7 weisen eine gleich ausgebildete Schneideinrichtung 9 an ihrem bodenseitigen Ende sowie eine sich daran anschließende Förderwendel 11 mit etwa einer Ganghöhe auf. Aufgrund der überschneidenden Anordnung der Bohrradien ist der mittlere Bohrstrang 7''' um etwa eine Ganghöhe der Förderwendel 11 rückversetzt. Auf gleicher Höhe zu der Förderwendel 11''' des mittleren Bohrstranges 7''' sind an den beiden äußeren Bohrsträngen 7', 7'' jeweils eine durchmesserkleinere Förderwendel 18'' angeordnet, welche einen kollisionsfreien Rotationsantrieb zwischen den einzelnen Bohrsträngen 7 erlauben.

Zur Versteifung der Anordnung der drei Bohrstränge 7 möglichst nahe an den Schneidkraft beaufschlagten Bohrstrangenden ist ein starres balkenförmiges Joch 20 vorgesehen. Dieses weist für die drei Bohrstränge 7 jeweils einen Lagerbereich 26 auf, in welchen die Bohrstränge 7 jeweils drehbar und axial fest gelagert sind. Trotz des Rückversatzes des mittleren Bohrstranges 7''' wird ein ausreichender Raum für die Förderwendel 11''' erfindungsgemäß dadurch erreicht, dass in einem mittleren Bereich des Joches 20 eine Verschränkung 22 vorgesehen ist. Die Verschränkung 22 besteht aus zwei angewinkelten Stegen, welche die beiden äußeren Lagerbereiche 26 mit dem mittleren Lagerbereich 26 verbinden. Auf diese Weise sind die eigentlichen Arbeitsbereiche der Bohrstränge 7 unterhalb des Jochs 20, welche den sogenannten Aufbereitungsbereich bilden, zumindest annähernd ausgeglichen. Der Aufbereitungsbereich ist maßgeblich für das Aufschneiden und Zerkleinern des Bodens sowie für eine erste Durchmischung des zerkleinerten Bodenmaterials mit Suspension. Durch die erfindungsgemäße Verschränkung 22 an dem Joch 20 kann die Aufbereitung des zerkleinerten Bodens in dem Aufbereitungsbereich an allen drei Bohrsträngen 7 weitgehend gleichmäßig erfolgen. Eine gleichmäßige Aufbereitung ist vorteilhaft für das Herstellen einer gleichmäßigen, hochqualitativen Gründungssäule oder Gründungswand. Zudem wird durch die Erfindung eine gleichmäßigere Drehmomentbelastung an allen drei Bohrsträngen sowie ein gleichmäßiger Werkzeugverschleiß erreicht.

An der Verschränkung 22 des Jochs 20 sind Kanten 24 ausgebildet, welche entsprechend der Anwinkelung etwa in einem 45 Winkel zur Bohrstrangachse verlaufen. Diese gewinkelte Anordnung der Kanten 24 ist für ein Abscheren verbliebener Bodenmaterialstege zwischen den nebeneinander liegenden Bohrungen vorteilhaft. Die Anwinkelung der Kanten 24 erleichtert das Abscheren verbliebener Bodenstege und erleichtert somit insgesamt das Niederbringen der Bohrvorrichtung.

Oberhalb des Jochs 20 schließt sich der nur teilweise dargestellte Mischbereich an, welcher aus einer Anordnung von paddelförmigen Mischelementen an den Bohrsträngen 7 besteht. Zum Ausgleich der Verschränkung 22 am Joch 20 sind an den beiden äußeren Bohrsträngen 7', 7'' noch unmittelbar im Anschluss an das Joch 20 jeweils eine zusätzliche Förderwendel 19', 19'' mit etwa einer Ganghöhe ausgebildet. Der untere Teil der Bohrvorrichtung mit dem Joch 20 und den unteren Enden der einzelnen Bohrstränge 7 kann als ein separates Teil ausgebildet werden, welches über eine schematisch dargestellte Wellen-Nabenverbindung 28 axial auf die Bohrstränge 7 aufgeschoben und drehfest mit diesen verbunden werden kann.

Bei der dargestellten Erfindung handelt es sich um ein Verfahren zur Erstellung einer überschnittenen Bohrpfahlwand, beispielsweise aus Mörtelsäulen. Zunächst wird ein Voraushubgraben erstellt. Mit der erfindungsgemäßen Vorrichtung wird eine vorgegebene Tiefe abgebohrt, die sich in etwa an der Länge der Förderwendel 11', 11", 11''' und dem mit Mischelementen 14 besetzten Teil der Bohrstränge 7', 7'', 7''' orientiert. Das Abbohren geschieht in der Weise, dass kein Boden gefördert wird. Gleichzeitig oder nachfolgend wird an den Spitzen der drei Bohrstränge oder auch nur an der Spitze des mittleren Bohrstranges 7''' Suspension zugegeben und die Bohrvorrichtung 3 unter Drehen der Bohrstränge 7', 7", 7'' gezogen und nachfolgend wieder bis zur vorgegebenen Tiefe abgebohrt. Bei der Suspension handelt es sich um ein Wasser-Bindemittel-Gemisch, das selbstaushärtend ist. Dieser Vorgang wird mehrmals so oft wiederholt, bis die Suspension den Boden verflüssigt. Dabei wird gerade so viel Suspension zugegeben, als im Porenvolumen des Bodens aufgenommen werden kann. Der Mischvorgang wird so lange fortgesetzt, bis Suspension im Voraushubgraben austritt.

Diese Vorgehensweise wird bei den nachfolgenden Tiefenbereichen wiederholt, bis die gewünschte Endtiefe erreicht ist. Es handelt sich dabei um einen kontinuierlichen Bohr- und Mischvorgang. Beim Ziehen des Bohrgestänges kann Sand oder ein anderes Material eingeblasen werden, um eine spezielle Festigkeit der Gründungssäule zu erreichen.

## Patentansprüche

1. Bohrvorrichtung mit drei nebeneinander angeordneten, drehend antreibbaren Bohrsträngen (7) mit jeweils einer Schneideinrichtung (10) an ihrem bodenseitigen Ende, wobei das bodenseitige Ende eines mittleren Bohrstranges (7''') mit einem rückwärtigen Versatz zu den äußeren Bohrsträngen (7', 7'') angeordnet ist und sich die Bohrradien der Schneideinrichtungen (10) der einander angrenzenden Bohrstränge (7) überschneiden, und mit mindestens einem Joch (20), in welchem die Bohrstränge (7) drehbar gelagert und miteinander gekoppelt sind, wobei im Anschluss an die Schneideinrichtung (10) eine Förderwendel (11) an dem jeweiligen Bohrstrang (7) angeordnet ist, wodurch ein Aufbereitungsbereich unterhalb des Jochs (20) gebildet ist,
**dadurch gekennzeichnet,**
**dass** die Förderwendeln (11) der beiden äußeren Bohrstränge (7) auf Höhe der Förderwendel (11) des mittleren Bohrstranges (7) durchmesserverkleinert ausgebildet sind, und
**dass** das Joch (20) im Bereich des versetzten mittleren Bohrstranges (7''') eine Verschränkung (22) in Richtung des Versatzes aufweist.

2. Bohrvorrichtung nach Anspruch 1,
**dadurch gekennzeichnet,**
**dass** eine Suspensionszuführung für eine aushärtbare Suspension an mindestens einem der Bohrstränge (7) vorgesehen ist.

3. Bohrvorrichtung nach einem der Ansprüche 1 oder 2,
**dadurch gekennzeichnet,**
**dass** oberhalb des Jochs (20) entlang der Bohrstränge (7) Mischelemente (14) zum Bilden eines Mischbereiches angeordnet sind.

4. Bohrvorrichtung nach einem der Ansprüche 1 bis 3,
**dadurch gekennzeichnet,**
**dass** die Förderwendel (11) nicht mehr als eine Ganghöhe aufweist.

5. Verfahren zum Erstellen einer Bohrung im Boden, welche durch drehendes Antreiben und gleichzeitiges Absenken von drei nebeneinander angeordneten Bohrsträngen (7) mit jeweils einer Schneideinrichtung (10) an deren bodenseitigem Ende in den Boden eingebracht wird, wobei das bodenseitige Ende eines mittleren Bohrstranges (7''') mit einem rückwärtigen Versatz zu den äußeren Bohrsträngen (7', 7'') angeordnet ist und sich die Bohrradien der Schneideinrichtungen (10) der einander angrenzenden Bohrstränge (7) überschneiden, und die Bohrstränge (7) über mindestens ein Joch (20) miteinander gekoppelt werden, in welchem die Bohrstränge (7) drehbar gelagert sind, wobei im Anschluss an die Schneideinrichtung (10) eine Förderwendel (11) an dem jeweiligen Bohrstrang (7) angeordnet wird, wodurch ein Aufbereitungsbereich unterhalb des Jochs (20) gebildet wird,
**dadurch gekennzeichnet,**
**dass** die Förderwendeln (11) der beiden äußeren Bohrstränge (7) auf Höhe der Förderwendel (11) des mittleren Bohrstranges (7) durchmesserverkleinert ausgebildet werden, und
**dass** die jeweiligen Aufbereitungsbereiche entlang der einzelnen Bohrstränge (7) unterhalb des Jochs (20) durch eine Verschränkung (22) des Jochs (20) in Richtung des Versatzes des mittleren Bohrstranges (7''') zumindest teilweise zueinander ausgeglichen werden.

6. Verfahren nach Anspruch 5,
**dadurch gekennzeichnet,**
**dass** in dem Aufbereitungsbereich unterhalb des Jochs (20) Bodenmaterial zerkleinert wird und
**dass** in einem Mischbereich oberhalb des Jochs (20) mittels Mischelementen (14) das zerkleinerte Bodenmaterial mit zugeführter Suspension vermengt wird.

7. Verfahren nach einem der Ansprüche 5 oder 6,
**dadurch gekennzeichnet,**
**dass** die beiden äußeren Bohrstränge (7', 7'') in einer entgegengesetzten Drehrichtung angetrieben werden.

8. Verfahren nach einem der Ansprüche 5 bis 7,
**dadurch gekennzeichnet,**
**dass** die Suspensionszuführung über den mittleren Bohrstrang (7''') erfolgt.

9. Verfahren nach einem der Ansprüche 5 bis 8,
**dadurch gekennzeichnet,**
**dass** zum Vermischen die Bohrstränge (7) in bestimmten Zeitabständen nach oben verfahren und wieder abgesenkt werden.

10. Verfahren nach einem der Ansprüche 5 bis 9,
**dadurch gekennzeichnet,**
**dass** beim Ziehen der Bohrstränge (7) Sand oder ein anderes Material in die Bohrung eingeblasen wird.

## Claims

1. Boring device with three juxtaposed boring strings (7) rotarily driveable, with each having a cutting device (10) at its ground-side end, whereby the ground-side end of a central boring string (7''') is arranged with a backwards offset with respect to the outer boring strings (7', 7'') and the boring radii of the cutting devices (10) of the adjacent boring strings (7) overlap and with at least one yoke (20), in which the boring strings (7) are rotarily mounted and are coupled together, whereby following onto the cutting device (10) there is arranged at the given boring string (7) a feed spiral (11), whereby a preparation area is provided below the yoke (20),
**characterized in that**
- the feed spirals (11) of both outer boring strings (7) are designed with a smaller diameter at the level of the feed spiral (11) of the central boring string (7) and
- the yoke (20) has in the vicinity of the offset central boring string (7''') an angular displacement (22) in direction of the offset.

2. Boring device according to claim 1,
**characterized in that**
a suspension supply for a settable suspension is provided on at least one of the boring strings (7).

3. Boring device according to any one of the claims 1 or 2,
**characterized in that**
above the yoke (20) along the boring strings (7) are located mixing elements (14) for providing a mixing area.

4. Boring device according to any one of the claims 1 to 3,
**characterized in that**
the feed spiral (11) includes no more than one pitch.

5. Method of erecting a borehole in the ground, which is installed in the ground by the rotary driving and simultaneous lowering of three juxtaposed boring strings (7) with each having a cutting device (10) at its ground-side end, wherein the ground-side end of a central boring string (7''') is arranged with a backwards offset with respect to the outer boring strings (7', 7'') and
the boring radii of the cutting devices (10) of the adjacent boring strings (7) overlap and the boring strings (7) are coupled together by at least one yoke (20), in which the boring strings (7) are rotarily mounted, whereby following onto the cutting device (10) there is arranged a feed spiral (11) at the given boring string (7), whereby a preparation area is provided below the yoke (20),
**characterized in that**
- the feed spirals (11) of both outer boring strings (7) are designed with a smaller diameter at the level of the feed spiral (11) of the central boring string (7), and
- the respective preparation areas along the individual boring strings (7) below the yoke (20) are mutually compensated at least partly by an angular displacement (22) of the yoke (22) in direction of the offset of the central boring string (7''').

6. Method according to claim 5,
**characterized in that**
in the preparation area below the yoke (20) soil material is crushed, and
in a mixing area above the yoke (20) the crushed soil material is mixed with supplied suspension by means of mixing elements (14).

7. Method according to any one of the claims 5 or 6,
**characterized in that**
the both outer boring strings (7', 7'') are driven in a contrary direction of rotation.

8. Method according to any one of the claims 5 to 7,
**characterized in that**
the suspension supplying takes place via the central boring string (7''').

9. Method according to any one of the claims 5 to 8,
**characterized in that**
for the mixing the boring strings (7) are moved upwards and are lowered again in determined time intervals.

10. Method according to any one of the claims 5 to 9,
**characterized in that**
during drawing the boring strings (7) is blown sand or another material into the borehole.

## Revendications

1. Dispositif de forage avec trois lignes de forage (7) placées côte à côte et entraînables en rotation, avec chacune un dispositif de coupe (10) à son extrémité côté sol, l'extrémité côté sol d'une ligne de forage centrale (7''') étant placée avec un décalage vers l'arrière par rapport aux lignes de forage extérieures (7', 7") et les rayons de forage des dispositifs de coupe (10) des lignes de forage (7) adjacentes se coupant, et avec au moins un joug (20) dans lequel les lignes de forage (7) sont montées rotatives et couplées les unes aux autres, une vis de transport (11) étant placée à la suite du dispositif de coupe (10) sur la ligne de forage (7) respective, de telle sorte qu'une zone de traitement soit formée au-dessous du joug (20),
***caractérisé en ce que***
les vis de transport (11) des deux lignes de forage extérieures (7) sont réalisées avec un diamètre réduit à hauteur de la vis de transport (11) de la ligne de forage centrale (7), et
***en ce que*** le joug (20) présente au niveau de la ligne de forage centrale décalée (7''') une déviation (22) dans la direction du décalage.

2. Dispositif de forage selon la revendication 1,
***caractérisé en ce qu'***
une alimentation en suspension destinée à une suspension durcissable est prévue sur au moins l'une des lignes de forage (7).

3. Dispositif de forage selon l'une quelconque des revendications 1 ou 2,
***caractérisé en ce qu'***
au-dessus du joug (20), des éléments de mélange (14) sont placés le long des lignes de forage (4) pour former une zone de mélange.

4. Dispositif de forage selon l'une quelconque des revendications 1 à 3,
***caractérisé en ce que***
la vis de forage (11) ne présente pas plus d'une hauteur de pas.

5. Procédé pour réaliser un forage dans le sol, qui est ménagé dans le sol par entraînement rotatif et enfoncement simultané de trois lignes de forage (7) placées côte à côte avec chacune un dispositif de coupe (10) à leur extrémité côté sol, l'extrémité côté sol d'une ligne de forage centrale (7''') étant placée avec un décalage vers l'arrière par rapport aux lignes de forage extérieures (7', 7") et les rayons de forage des dispositifs de coupe (10) des lignes de forage (7) adjacentes se coupant, et les lignes de forage (7) étant couplées par au moins un joug (20) dans lequel les lignes de forage (7) sont montées rotatives, une vis de transport (11) étant placée à la suite du dispositif de coupe (10) sur la ligne de forage (7) respective, de telle sorte qu'une zone de traitement soit formée au-dessous du joug (20),
***caractérisé en ce que***
les vis de transport (11) des deux lignes de forage extérieures (7) sont réalisées avec un diamètre réduit à hauteur de la vis de transport (11) de la ligne de forage centrale (7), et
***en ce que*** les zones de traitement respectives le long des vis de forage (7) respectives au-dessous du joug (20) sont compensées au moins partiellement les unes par rapport aux autres par une déviation (22) du joug (20) dans la direction du décalage de la ligne de forage centrale (7''').

6. Procédé selon la revendication 5,
***caractérisé en ce que***
le matériau du sol est fragmenté dans la zone de traitement au-dessous du joug (20) et ***en ce qu'***au moyen d'éléments mélangeurs (14), le matériau de sol fragmenté est mélangé dans une zone de mélange au-dessus du joug (20) avec une suspension introduite.

7. Procédé selon l'une quelconque des revendications 5 ou 6,
***caractérisé en ce que***
les deux lignes de forage extérieures (7', 7'') sont entraînées dans des directions de rotation opposées.

8. Procédé selon l'une quelconque des revendications 5 à 7,
***caractérisé en ce que***
l'introduction de suspension s'effectue par l'intermédiaire de la ligne de forage centrale (7''').

9. Procédé selon l'une quelconque des revendications 5 à 8,
***caractérisé en ce que,*** pour le mélange, les lignes de forage (7) sont remontées puis redescendues à des intervalles de temps déterminés.

10. Procédé selon l'une quelconque des revendications 5 à 9,
***caractérisé en ce que,***
lors de la remontée des lignes de forage (7), du sable ou un autre matériau est insufflé dans le forage.
